# EUROPÄISCHE PATENTSCHRIFT

(11) **EP 1 711 772 B1**
(45) Veröffentlichungstag und Bekanntmachung des Hinweises auf die Patenterteilung: **28.12.2016**
(21) Anmeldenummer: 05707067.4
(22) Anmeldetag: 28.01.2005
(51) Int. Cl.: F28F 9/02, F28D 1/053

(54) **WÄRMETAUSCHER, INSBESONDERE FLACHROHR-VERDAMPFER FÜR EINE KRAFTFAHRZEUG-KLIMAANLAGE**
HEAT EXCHANGER, IN PARTICULAR A FLAT PIPE EVAPORATOR FOR A MOTOR VEHICLE AIR CONDITIONING SYSTEM
ECHANGEUR DE CHALEUR, EN PARTICULIER EVAPORATEUR A TUYAUX PLATS POUR UN SYSTEME DE CLIMATISATION DE VEHICULE A MOTEUR

(30) Priorität: 28.01.2004 DE 102004004494
(43) Veröffentlichungstag der Anmeldung: 18.10.2006
(73) Patentinhaber: MAHLE Behr GmbH & Co. KG, 70469 Stuttgart (DE)
(72) Erfinder: DÜRR, Gottfried, 71640 Ludwigsburg (DE); FÖRSTER, Klaus, 71642 Ludwigsburg (DE); KOHL, Michael, 74321 Bietigheim-Bissingen (DE); NEUMANN, Emil, 70439 Stuttgart (DE); OTT, Franz, 70499 Stuttgart (DE); SEEWALD, Wolfgang, 71732 Tamm (DE)
(74) Vertreter: Grauel, Andreas
(86) Internationale Anmeldenummer: PCT/EP2005/000859
(87) Internationale Veröffentlichungsnummer: WO 2005/073662

(56) Entgegenhaltungen:
- EP-A- 0 671 597
- EP-A2- 0 709 644
- DE-A1- 10 132 485
- DE-A1- 19 719 251
- DE-A1- 19 722 098
- DE-A1- 19 826 881
- JP-A- 2000 304 486
- JP-A- 2002 257 493

## Beschreibung

Die Erfindung betrifft einen Wärmetauscher, insbesondere einen Flachrohr-Verdampfer für eine Kraftfahrzeug-Klimaanlage, gemäß dem Oberbegriff des Anspruchs 1.

Aus der DE 197 19 251 A1 und der EP 0 671 597 A1 ist ein Wärmeübertrager bekannt mit wenigstens einem Sammelkasten aus Blech und in dessen Boden die Enden von Rohren eingeführt sind und stirnseitig jeweils Deckel aufweist, wobei mindestens ein Deckel zumindest in seinem äußeren Bereich eben ausgebildet und formschlüssig im Sammelkasten positioniert ist.

Aus der DE 101 32 485 A1 ist noch ein Wärmeübertrager bekannt, der Rohre aufweist, die in einen Sammelkasten münden. Der Sammelkasten ist am Ende seiner Längserstreckung mittels Abschlußdeckeln geschlossen.

Aus der DE 198 26 881 A1 ist ein Wärmeübertrager, insbesondere ein Verdampfer, bekannt, bei dem ein Sammelkasten aus Blech vorgesehen ist, der aus einer vorbereiteten Platine geformt ist.

Die Platine besteht aus einer Aluminium-Legierung, aus welcher auch die Flachrohre, die Wellrippen und die Seitenteile sowie die übrigen Elemente des Wärmeübertragers bestehen. Sie wird zunächst aus einer Platte ausgestanzt, die dann so geformt wird, dass ein ebener Boden (im Wesentlichen ebener Sammelkasten-Teil) gebildet wird, an dessen Längskanten abgebogene Teile (tunnelförmige Sammelkasten-Teile) anschließen. Die abgebogenen Teile sind in einem Radius zu einer Zylinderfläche gebogen, von der die Längsränder derart abgekantet sind, dass sie parallel zueinander aneinander anliegen und im Wesentlichen senkrecht zu dem Boden verlaufen. Die Längsränder sind mit mehreren, über ihre Länge verteilt angeordneten Laschen versehen, die durch Aussparungen des Bodens hindurchgesteckt sind und auf der den Flachrohren zugewandten Außenseite verstemmt sind. Auf diese Weise wird ein Sammelkästen mit den beiden Kammern gebildet, der eine relativ hohe Festigkeit aufweist, bevor ein Verlöten erfolgt. Die Platine ist lotplattiert oder mit einer Lotbeschichtung versehen.

In dem Boden sind jeweils Durchzüge vorgesehen, in denen die Flachrohre aufgenommen werden. Jeweils im Bereich der Längskanten des Bodens, von welchem die Teile abgebogen sind, sind die Durchzüge bis dicht an die aneinander anliegenden Längsränder herangezogen. Dadurch ergibt sich eine Tiefe für den Wärmeübertrager, die nur geringfügig größer als die Summe der Tiefen der Flachrohre ist. Die Längsränder der Teile sind mit miteinander fluchtenden Aussparungen versehen, die sich in dem der Zuführ- und Abführseite abgewandten Abschnitt zwischen der Querwand und dem Ende der Sammelkammer befinden. Die Querwände werden von außen in die Kammern eingeschoben. Hierfür sind Schlitze in den Teilen oder im Boden vorgesehen.

Bei der Herstellung des Sammelkastens wird zunächst eine ebene Platine gefertigt, insbesondere durch Ausstanzen, in der die benötigten Laschen sowie die später diese Laschen aufnehmenden Öffnungen sowie Aussparungen eingestanzt werden. Danach werden zunächst die Längsränder der Teile abgebogen. Anschließend werden die Durchzüge eingearbeitet. Wenn die Trennwände von dem Boden her in die Kammern eingefügt werden sollen, so werden bei dem Fertigen der Durchzüge im gleichen Arbeitsgang auch die durchzugartigen Schlitze für die Trennwände vorgesehen. Wenn die Trennwände von der Seite her in die Kammern eingeschoben werden sollen, so werden die dafür benötigten Schlitze bereits in die ebene Platine eingearbeitet. Nach dem Fertigen der Durchzüge wird der Sammelkasten fertig gebogen. Anschließend werden die Laschen verstemmt.

Vor dem Verlöten des mit den Flachrohren und den Wellrippen und den Seitenteilen versehenen Wärmeübertragers werden die Stirnenden der Sammelkästen mittels eingefügter Deckel verschlossen. Die Deckel sind als Blechpressteil hergestellt, das einen entsprechend der Kontur der Stirnenden der Sammelkasten umlaufenden, geprägten Rand aufweist. Einer der Deckel weist hierbei Öffnungen zum Anschließen der Kältemittel-Zuführung und -Abführung auf. Der Rand ist im Bereich der Längsränder mit einer Querprägung versehen, die der Summe der Wandstärken der Längsränder angepasst ist. Auf Grund des geprägten Randes entsteht eine Stufe, die sich beim Anbringen der Deckel an die Innenwandungen der Sammelkästen anlegt und eine reibschlüssige Fügeverbindung bildet. Diese reibschlüssige Fügeverbindung wird mittels mehrerer Laschen unterstützt, die an dem geprägten Rand anschließen und um 90° abgewinkelt sind. Diese Laschen umgreifen die Sammelkästen auf der Außenseite.

Darüberhinaus weisen bekannte Verdampfer bei den standardmäßig üblichen Rippendichten (auch bei kleinen Rippenhöhen) nahezu parallel stehende Rippen bzw. einen kleinen Öffnungswinkel zwischen den einzelnen Rippen auf, die aufgrund von Kapillarkräften zu einem ungünstigen Wasserspeicherungsverhalten tendieren, d.h. viel Wasser aufgrund der gegebenen Geometrie örtlich speichern.

Bei schlechtem Wasserablauf neigen die Verdampfer unter Umständen zum Spritzen - vor allem bei großer Luftmenge und kleinen Stirnflächen - was wiederum die zulässige Rippendichte (Anzahl von Rippenabschnitten pro Längeneinheit in Längsrichtung der Rohre) begrenzt. Die Gefahr des Spritzens wird umso größer, je mehr Kondensat sich in den einzelnen Rippenwindungen ansammelt bzw. je geringer die von der Luft frei durchströmbare Fläche ist.

Ein ungünstiges Wasserspeicherungs- und Ablaufverhalten aufgrund der gegebenen Rippengeometrie weisen beispielsweise Verdampfer mit nahezu parallelen Rippen bzw. kleinen Öffnungswinkeln zwischen den einzelnen Rippenabschnitten auf. Insbesondere dann ist die Strömungsgeschwindigkeit bzw. Luftmenge begrenzt, bis zu der ein Spritzen noch vermeidbar ist.

Es ist Aufgabe der Erfindung, einen verbesserten Wärmetauscher zur Verfügung zu stellen. Eine Aufgabe ist insbesondere eine verbesserte Wasserabscheidung und/oder eine Verringerung des Wasserspeichervermögens Diese Aufgabe wird gelöst durch einen Wärmetauscher mit den Merkmalen des Anspruchs 1 Vorteilhafte Ausgestaltungen sind Gegenstand der Unteransprüche.

Erfindungsgemäß ist ein Wärmetauscher vorgesehen, mit wenigstens einem Sammelkasten aus Blech, der in Längsrichtung wenigstens in zwei Kammern unterteilt ist und in dessen Boden die Enden von Rohren, insbesondere von Flachrohren, eingeführt sind, und der Sammelkasten einen tunnelförmigen Sammelkasten-Teil, einen im Wesentlichen ebenen Sammelkasten-Teil, der den Boden bildet, und stirnseitig jeweils Deckel aufweist, wobei mindestens ein Deckel zumindest in seinem äußeren Randbereich eben ausgebildet und formschlüssig im Sammelkasten positioniert ist. Durch die ebene Ausbildung des Deckels ermöglicht sich eine einfache Herstellung desselben mittels Stanzens aus einem Blech, sowie eine einfache Einpassung. Die Deckel nehmen weniger Raum ein, verglichen mit den herkömmlichen, tiefgezogenen Deckeln, so dass der Wärmetauscher kleiner baut Vielmehr kann für die geschlossenen Stirnseiten des Wärmetauschers ein Blech verwendet werden, das zumindest im Wesentlichen den Trennwand-Blechen entspricht.

Die formschlüssige Positionierbarkeit im Sammelkasten stellt eine optimale Verlötung sicher.

Der Deckel ist von der Stirnseite her eingeführt, wobei er sammelkastenseitig an mehreren Anschlägen anliegt, die am tunnelförmigen Sammelkasten-Teil und/oder am ebenen Sammelkasten-Teil und als Anschlagzapfen mittels Prägen ausgebildet sind.

Auf der Außenseite ist der Deckel bevorzugt mittels mehrerer umgebogener Laschen gesichert, wobei die Laschen von den Anschlägen derart beabstandet sind, dass der Deckel möglichst spielfrei dazwischen aufgenommen ist. Die Laschen können um eine parallel zur Längsachse des Sammelkastens verlaufende Achse gebogen sein. Alternativ können sie von außen nach innen umgebogen sein. Um eine sichere Verlötung zu gewährleisten, weist der Deckel eine Dicke, zumindest im sich in Anlage an den Sammelkasten befindlichen Bereich, von ca. 1 bis 2 mm, bevorzugt 1,5 mm auf. Durch die formschlüssige Positionierung vor dem Verlöten ergibt sich eine verbesserte Deckel-Dichtheit. Zudem lässt sich die Prozesssicherheit erhöhen, so dass weniger fehlerhafte Wärmetauscher produziert werden.

Die Laschen sind bevorzugt Teil des tunnelförmigen Sammelkasten-Teils und/oder des ebenen Sammelkasten-Teils, wobei sie durch ausgestanzte Schlitze in der den entsprechenden Sammelkasten-Teil bildenden Platine einstückig mit derselben ausgebildet sind.

Der Deckel weist bevorzugt im Falle einer stirnseitigen Kältemittel-Zu- und/oder -Abführung eine Öffnung auf, deren Rand nach außen gebogen ist. Die Öffnung ist bevorzugt kreisförmig ausgebildet, insbesondere als Durchzug, wobei auch eine andersartige Ausbildung, insbesondere eine ovale Ausbildung, der Öffnung möglich ist, so dass die Fläche des Deckels optimal ausgenutzt werden kann, bei maximaler Strömungsfiläche.

Die Öffnung ist bevorzugt konisch ausgebildet, insbesondere mit einem Winkel des Randes zur Längsachse des Durchzugs von maximal 5°, insbesondere bevorzugt von 2° bis 3°, so dass die Selbsthemmung gewährleistet ist.

Bevorzugt ist ein Saugrohr vorgesehen, das an dem Deckel mit einer Öffnung angebracht ist, das einen Innendurchmesser aufweist, der etwa dem Außendurchmesser des die Öffnung eingrenzenden Randes entspricht, wobei das Saugrohr über den Durchzug geschoben ist. Dies ermöglicht einen gleichbleibenden und sich in Strömungsrichtung leicht erweiternden Strömungsquerschnitt, so dass dieser größtmöglich ausgebildet und der kältemittelseitige Druckabfall möglichst gering gehalten werden kann. Dadurch kann die Verdampferleistung erhöht werden.

Ein Einspritzrohr, das an dem Deckel mit einer Öffnung angebracht ist, weist vorzugsweise einen Außendurchmesser auf, der etwa dem kleinsten Innendurchmesser des die Öffnung eingrenzenden Randes entspricht.

Zur Erleichterung des Einführens der Deckel weist der Rand des Sammelkasten-Blechs für die Deckel vorzugsweise eine Einführschräge auf, wobei diese als Fase aber auch abgerundet ausgebildet sein kann.

Die beiden tunnelförmigen Sammelkasten-Teile weisen bevorzugt eine im Wesentlichen halbkreisförmige Gestalt auf, welche sich positiv auf die Festigkeitseigenschaften des Sammelkastens auswirken, so dass die Materialstärke - verglichen mit herkömmlichen Sammelkästen - vorzugsweise verringert werden kann, insbesondere auf Wandstärken von ca. 0,8 mm bei einer Anbringung von Einspritz- und Saugrohr von einer der Stirnseiten her (durch zwei Deckel), oder bei längsseitiger Anbringung derselben über einen Anschlusserker im Bereich des Sammelkastens von ca. 1 mm. Durch die Verringerung der Blechstärke ergibt sich eine Material- und Gewichtsersparnis, so dass die Herstellungskosten und die späteren Betriebskosten gesenkt werden können.

Die verwendeten Flachrohre weisen bevorzugt eine Breite von 2 bis 3 mm auf, womit sie schmäler als herkömmliche Flachrohre ausgebildet sind.

Der Wärmetauscher ist abhängig von der Blockbreite 4- oder mehrflutig, insbesondere 6-flutig durchströmbar.

Gemäß eines weiteren Aspekts der vorliegenden Erfindung weist ein Wärmetauscher Flachrohre und Wellrippen auf, wobei die Wellrippen eine Rippenhöhe aufweisen, die dem Abstand jeweils zweier Flachrohre entspricht, und wobei jeweils zwei über einen Rippenbogen verbundene Rippenabschnitte unter einem Öffnungswinkel α zueinander geneigt sind. Bei einer Rippenhöhe von 3 bis 6 mm, bevorzugt von 4 bis 5 mm, und einer Rippendichte von 50 bis 90 Rippen, bevorzugt von 60 bis 80 Rippen, besonders bevorzugt 70 Rippen, je 100 mm, ergibt sich gemäß der vorliegenden Erfindung ein vergrößerter Winkel zwischen den einzelnen Rippen (bei gleicher Rippendichte und gleichem Krümmungsradius). Aufgrund dieses größeren Öffnungswinkels der Rippen wird eine kleinere Kapillarwirkung in den Rippenwindungen erzielt, was zu einem besseren Kondenswasser-Ablaufverhalten bzw. einer geringeren gespeicherten Wassermenge lokal in den Rippenwindungen und somit auch im Verdampfer insgesamt führt sowie gegebenenfalls die Spritzgefahr des Verdampfers reduziert. Der Öffnungswinkel zumindest zweier Rippenabschnitte, bevorzugt vieler oder aller Rippenabschnitte, beträgt dabei bevorzugt 22° +/- 7° oder 30° +/- 10°.

Eine weitere Vergrößerung des Öffnungswinkels ist unter Umständen erreichbar, wenn ein oder mehrere Rippenbögen zumindest bereichsweise einen Krümmungsradius von kleiner als 0,4 mm, bevorzugt kleiner oder gleich 0,35 mm, besonders bevorzugt kleiner oder gleich 0,3 mm, aufweisen. Vorteilhaft ist dabei eine Breite der Flachrohre von ca. 1,5 bis 3 mm.

Durch eine kleinere Rippenhöhe bzw. einen größeren Rippenöffnungswinkel ist eine Kapillarwirkung in den Rippenwindungen verringert, so dass sich weniger Kondensat in den Rippenwindungen hält. Damit verbunden sind eine geringere speicherbare Wassermenge sowie unter Umständen ein besserer Wasserablauf und gegebenenfalls eine geringere Gefahr des Spritzens. Zum anderen führt eine kleinere Rippenhöhe zu einer Verteilung des Kondensats auf mehr Rippen und Rohre (mehr Wärmeaustauschfläche), so dass insgesamt weniger Kondensat je Rippenwindung anfällt. Hieraus ergibt sich wiederum eine geringere Gefahr des Spritzens und unter Umständen ein günstigeres Ablaufverhalten entlang der Rohre und/oder der Rippen.

Mittelbare Vorteile sind möglicherweise eine höhere zulässige Rippendichte und somit ein erhöhtes Leistungspotential, eine geringere Gefahr von Bakterienwachstum und damit eine verringerte Geruchsbildung sowie gegebenenfalls eine Kostenersparnis durch einfachere Oberflächenbehandlung, die unter Umständen sogar ganz entfallen kann. Außerdem ist eine Reduzierung einer sogenannten Flash-Fog-Gefahr (plötzliches Beschlagen von Windschutzscheiben aufgrund von Feuchtigkeit aus dem Verdampfer) durch schnelleres Abtrocknen der Verdampferoberfläche möglich.

Ein derartiger Wärmetauscher wird insbesondere als Flachrohr-Verdampfer für eine Kraftfahrzeug-Klimaanlage verwendet.

Im Folgenden wird die Erfindung anhand eines Ausführungsbeispiels unter Bezugnahme auf die Zeichnung im Einzelnen erläutert. In der Zeichnung zeigen:
- Fig. 1: eine perspektivische Darstellung eines Sammelkastens,
- Fig. 2: eine Detailansicht des Sammelkastens von Fig. 1,
- Fig. 3: den Sammelkasten von Fig. 1 vor dem Einbau der stirnseitig angebrachten Deckel,
- Fig. 4: eine Detailansicht von Fig. 3,
- Fig. 5: eine Detailansicht des Sammelkastens von Fig. 1, wobei der rechte der beiden Deckel nicht dargestellt ist,
- Fig. 6: eine Fig. 5 entsprechende Detailansicht aus einer anderen Perspektive,
- Fig. 7: eine Seitenansicht auf die Deckel,
- Fig. 8: einen Schnitt entlang Linie A-A in Fig. 7,
- Fig. 9: eine Fig. 8 entsprechende Schnittdarstellung ohne Deckel,
- Fig. 10: einen Schnitt durch beide Deckel mit montiertem Saug- und Einspritzrohr,
- Fig. 11: einen Schnitt in Längsrichtung des Sammelkastens zur Darstellung einer Trennwand,
- Fig. 12a,12b: Ansichten zweier Wellrippbleche, wobei in Fig. 12a eine bekannte Form und in Fig. 12b eine Form für eine größere Flachrohrdichte dargestellt ist,
- Fig. 13a,13b: jeweils einen Ausschnitt einer Wellrippe eines Verdampfers in verschiedenen Geometrien,
- Fig. 14: die gespeicherte Wassermenge als Funktion der Wärmeaustauschfläche,
- Fig. 15: die gespeicherte Wassermenge in Abhängigkeit der Rippenhöhe (im Betrieb bei einem festgelegten Betriebspunkt und bei gleichen Wärmeaustauschflächen), und
- Fig. 16: die kritische Luftmenge bezüglich eines Spritzens eines Verdampfers in Abhängigkeit der Rippenhöhe.

Ein Flachrohr-Verdampfer 1 (nur teilweise dargestellt) einer Kraftfahrzeug-Klimaanlage weist, wie bereits zuvor unter Bezugnahme auf die DE 198 26 881 A1 beschrieben, zwei Sammelkästen 2, Flachrohre (nichtdargestellt), die zwischen den beiden Sammelkästen 2 verlaufen, und Wellrippen 3 auf, die zwischen den Flachrohren angeordnet sind. Jeder Sammelkasten 2 ist gemäß dem Ausführungsbeispiel aus einer Platine gebildet, die aus einem Blech ausgestanzt und dann so geformt ist, dass ein ebenes Sammelkasten-Teil 4 und an dessen Längskanten anschließend zwei tunnelförmige Sammelkasten-Teile 5 ausgebildet sind (siehe insbesondere Figuren 4 und 6). Die Längsränder sind mit mehreren, über deren Länge verteilt angeordneten Laschen versehen, die durch Aussparungen des ebenen Sammelkasten-Teils 4 hindurchgesteckt sind und auf der den Flachrohren zugewandten Außenseite verstemmt sind. Die Stirnenden sind mittels an späterer Stelle näher beschriebenen Deckeln 6 verschlossen.

Im ebenen Sammelkasten-Teil 4 sind eine Mehrzahl von Durchzügen 7 ausgebildet, in welche die Flachrohre geführt sind, wobei die Öffnung der Durchzüge 7 im Wesentlichen der Außenform der Flachrohre entspricht.

Die beiden tunnelförmigen Sammelkasten-Teile 5 weisen auf Grund einer relativ geringen Bautiefe eine im Wesentlichen halbkreisförmige Gestalt auf, wie beispielsweise der Darstellung von Fig. 7 entnommen werden kann. Auf Grund der verbesserten Festigkeitseigenschaften in Folge der halbkreisförmigen Gestalt der Sammelkasten-Teile 5 und/oder der kleineren Bautiefe sind Wandstärken von 0,8 bis 1 mm im Gegensatz zu den üblichen Wandstärken von 1,2 bis 1,5 mm möglich.

Im Inneren des Sammelkastens 2 sind eine oder mehrere Trennwände 8 vorgesehen, durch welche der Strömungsweg für ein Fluid wie beispielsweise das Kältemittel durch den Wärmetauscher, insbesondere dessen Flachrohre vorgebbar ist. Die Trennwände 8 sind durch Schlitze 9 vorzugsweise in einem ebenen Sammelkasten-Teil 4 einführbar, wobei die Trennwände 8 jeweils zwischen zwei Öffnungen oder Durchzügen 7 für die Rohre, wie Flachrohre, angeordnet sind und der Abstand der Durchzüge 7 durch die Trennwände 8 vorzugsweise nicht verändert ist. Hierfür ist beispielsweise im Sammelkasten 2 in einem Bereich ein Trennwand-Schlitz ausgestanzt oder anderweitig eingebracht, so dass unter Umständen kein Durchzug gebildet ist, und/oder in einem anderen Bereich ein Führungselement, wie eine Führungsnut, bspw. mit einer Tiefe von 0,2 bis 0,3 mm, zu einer Führung der Trennwand 8 vorgesehen (siehe Fig. 11).

Die aus einem Blech bestehenden Deckel 6 sind von der Stirnseite her am Sammelkasten 2 angebracht, wobei sie bis zu durch Anschlagzapfen gebildeten Anschlägen 10, die an der Platine mittels Prägen ausgebildet sind, eingeführt und mittels bei der Herstellung der Platine ausgestanzter und nach dem Positionieren des Deckels 6 umgebogener Laschen 11 verriegelt sind. Zum leichteren Einführen der Deckel 6 sind Einführschrägen an der Platine vorgesehen (siehe etwa über die Hälfte der Platinen-Dicke gehende Fase in Fig. 9). Sowohl die Laschen 11 als auch die Anschläge 10 im tunnelförmigen Sammelkasten-Teil 5 befinden sich in Längsrichtung des Sammelkastens 2 gesehen jeweils auf der gleichen Höhe. Gemäß dem vorliegenden Ausführungsbeispiel sind je Deckel 6 im ebenen Sammelkasten-Teil 4 nur ein Anschlag 10 und versetzt hierzu zwei Laschen 11 vorgesehen, jedoch ist gemäß einer nicht in der Zeichnung dargestellten Variante auch eine dem tunnelförmigen Sammelkasten-Teil 5 entsprechende Ausgestaltung möglich. Die Laschen 11 sind von den Anschlägen 10 in Längsrichtung des Sammelkastens 2 gesehen um die Dicke des den Deckel 6 bildenden Blechs voneinander beabstandet, so dass eine exakte Positionierung in Folge einer formschlüssigen Verbindung vor dem Verlöten möglich ist.

Gemäß dem vorliegenden Ausführungsbeispiel werden die Laschen 11 um eine Achse gebogen, die parallel zur Sammelkasten-Längsachse verläuft. Gemäß einer nicht in der Zeichnung dargestellten Variante ist auch ein Umbiegen der Laschen zum Deckel hin möglich, so dass lediglich je Lasche zwei in Längsrichtung des Sammelkastens verlaufende Schlitze in der Platine vorgesehen sein müssen. Ferner kann gemäß einer weiteren nicht in der Zeichnung dargestellten Variante die Begrenzung des Einschiebens der Deckel auf durch den jeweils ersten Durchzug für die Flachrohre begrenzt sein, so dass nur noch im tunnelförmigen Sammelkasten-Teil Anschläge vorgesehen sein müssen und die Gesamtlänge des Sammelkastens optimal ausgenutzt werden kann.

Die Kältemittel-Zuführung und -Ableitung erfolgt, wie Fig. 10 entnommen werden kann, über ein an je einem mit einer Öffnung 12 versehenen Deckel 6 angebrachtes Einspritzrohr 13 bzw. ein Saugrohr 14. Die Öffnungen 12 der
Deckel 6 sind im entsprechenden, ausgestanzten Blechteil als Durchzüge ausgebildet, wobei die Deckel 6 in den Sammelkasten 2 derart eingebaut sind, dass die Ränder des Durchzugs jeweils nach außen ragen. Die Ausgangs-Blechstärke des Deckels 6, d.h. die Dicke des unbearbeiteten Blechs, beträgt ca. 1,5 mm, um eine sichere Lötverbindung an den Schmalseiten und eine ausreichende Materialstärke für die Durchzüge zu gewährleisten, so dass auch eine ausreichend. große Verbindungsfläche und somit eine sichere Verbindung zwischen den Rohren für die Kältemittel-Zuführung und - Ableitung und den Durchzügen gewährleistet werden kann. Hierbei sind auch die Deckel 6 ohne Durchzug zumindest in ihren äußeren, an der Platine des Sammelkastens 2 anliegenden Randbereichen eben ausgebildet.

Der Durchzug für das Einspritzrohr 13 ist derart ausgebildet, dass das Einspritzrohr 13 in die Öffnung 12 bis auf die Höhe der Anschläge 10 eingeschoben ist. Hierfür weist der Durchzug des Deckels 6 einen leicht konischen, sich über die Länge des Durchzugs nach außen verjüngenden Innendurchmesser auf. Der Durchzug für das Saugrohr 14 weist einen sich nach außen verjüngenden Außendurchmesser auf, wobei das an seinem Ende etwas aufgeweitete Saugrohr 14 von außen aufgeschoben ist. Die Schräge beträgt bei beiden Öffnungen 12 bevorzugt 2-3°, maximal jedoch 5°.

Vorzugsweise werden fünf-kammrige Flachrohre insbesondere mit einer Breite von ca. 2,5 mm verwendet, wobei der Stegabstand unverändert bleibt, so dass der luftseitige Druckabfall sich nicht oder nur unwesentlich erhöht, verglichen mit bekannten Verdampfern mit normaler Bautiefe. Die Durchströmung des Verdampfers kann beispielsweise 6- oder, insbesondere bei kleinen Blockbreiten, 4-flutig erfolgen.

In Fig. 13 ist die Rippengeometrie (Öffnungswinkel α zwischen benachbarten Rippenabschnitten 101, die über einen Rippenbogen 102 miteinander verbunden sind) bei 8 mm (Fig. 13a) und 4,5 mm Rippenhöhe (Fig. 13b), und zwar jeweils bei 60 Rippen pro 100 mm, im Vergleich dargestellt. In Fig. 13b ist ein Rippenbogen 102 mit einem kleineren Krümmungsradius (im Vergleich zu Fig. 13a) gezeigt. In diesem Zusammenhang sei darauf hingewiesen, dass ein Krümmungsradius in jedem Punkt des Rippenbogens 102 unterschiedlich sein kann und dass somit außer einem kreisbogenförmigen Querschnitt auch andere symmetrische oder asymetrische Formen des Rippenbogens 102 möglich sind.

Beispielsweise bei einer Bautiefe von T = 40 mm kommen zum einen Rippen mit einer Rippenhöhe h = 4,5 mm zum Einsatz, wodurch mehr Rippen und Flachrohre bzw. ein höherer Rippenwirkungsgrad und mehr Wärmeübertragungsfläche - bei gleicher Verdampfergröße - ermöglicht werden. Auf diese Weise wird eine höhere Leistungsdichte erzielt.

Fig. 14 zeigt die gespeicherten Wassermengen als Funktion der Wärmeaustauschfläche von erprobten Wärmetauschern, wobei die Rippenhöhe 1 größer als die Rippenhöhe 2 ist und die Rippenhöhe 2 größer als die Rippenhöhe 3 ist. Hier wird ebenfalls ein positiver Einfluß der kleineren Rippenhöhe auf das Speichervermögen bemerkbar. Die Werte wurden mittels eines einfachen Screening-Tests ermittelt, bei dem zunächst die Verdampfer in ein Wasserbad getaucht werden und nach Herausnehmen nach einer bestimmten Abtropfzeit die noch im Verdampfer befindliche Restwassermenge mittels Wiegen bestimmt wird.

In Fig. 15 sind die auf die Wärmeaustauschfläche bezogenen gespeicherten Wassermengen in Abhängigkeit der Rippenhöhe dargestellt, wobei die Rippenhöhe nach rechts abnimmt. Die Werte wurden im Betrieb bei einem vorgegebenen Betriebspunkt ermittelt.

In Fig. 16 sind die kritischen Luftmengen über der Rippenhöhe aufgetragen, ab denen ein Spritzen des jeweiligen Verdampfers beginnt (ebenfalls im Betrieb ermittelte Werte). Die Rippenhöhe nimmt hier nach rechts zu.

Bei Verdampfern gemäß dem Stand der Technik liegt der Öffnungswinkel α bei etwa 14° (bei 60 Rippen pro 100 mm), oder niedriger. Bei der neuen Rippengeometrie (H = 4.5 mm, T = 40 mm) sind Winkel von ca. 28° zu erzielen (wiederum bei 60 Rippen pro 100 mm) (vergleiche Fig. 13). Bei noch keinerer Ausführung der Krümmungsradien der Rippenbögen 102 lässt sich der Öffnungswinkel weiter steigern.

Aufgrund des verbesserten Verhaltens gegen Spritzen sind ferner höhere Rippendichten zulässig, die sich wiederum positiv auf die Leistung auswirken, wenngleich sich dadurch der Öffnungswinkel wieder etwas reduziert. Bei einem bevorzugten Ausführungsbeispiel kommt eine 4,5 mm hohe Rippe mit einer Rippendichte von >= 70 Rippen pro 100 mm zum Einsatz, wobei der Öffnungswinkel dann etwa 22° beträgt.

Der sich ergebende Winkel bei einer 6 mm hohen Rippe liegt zwischen 15° und 22° (Verdampfer mit 6 mm hoher Rippe zeigen auch bereits ein deutlich besseres Ablauf- und Speicherverhalten als Verdampfer mti 8 mm hoher Rippe, hier ist allerdings auch die Anzahl an Ablaufflächen bzw. Flachrohren bereits höher). Die Wasserabscheidung wird darüberhinaus noch begünstigt durch eine größere zur Verfügung stehende Ablauffläche entlang der Flachrohre bzw. durch die größere Anzahl an Ablaufflächen/ Flachrohren bei vergleichbarem Kondensatanfall.

## Patentansprüche

1. Wärmetauscher, insbesondere Flachrohr-Verdampfer (1) für eine Kraftfahrzeug-Klimaanlage, mit wenigstens einem Sammelkasten (2) aus Blech, der in Längsrichtung wenigstens in zwei Kammern unterteilt ist und in dessen Boden die Enden von Rohren, insbesondere von Flachrohren, eingeführt sind, und der Sammelkasten (2) einen tunnelförmigen Sammelkasten-Teil (5), einen im Wesentlichen ebenen Sammelkasten-Teil (4), der den Boden bildet, und stirnseitig jeweils Deckel (6) aufweist, **dadurch gekennzeichnet, dass** mindestens ein Deckel (6)
zumindest in seinem äußeren Randbereich eben ausgebildet und formschlüssig im Sammelkasten positioniert ist, der Deckel (6) von der Stirnseite her eingeführt ist und sammelkastenseitig an mehreren Anschlägen (10) anliegt, die am tunnelförmigen Sammelkasten-Teil (5) und/oder am ebenen Sammelkasten-Teil (4) ausgebildet sind, wobei die Anschläge (10) als Anschlagzapfen mittels Prägen ausgebildet sind und dass der Deckel (6) mittels umgebogener Laschen (11) verriegelt ist.

2. Wärmetauscher nach Anspruch 1, **dadurch gekennzeichnet, dass** die Laschen (11) Teil des tunnelförmigen Sammelkasten-Teils (5) und/oder des ebenen Sammelkasten-Teils (4) sind.

3. Wärmetauscher nach Anspruch 1 oder 2, **dadurch gekennzeichnet, dass** der Deckel (6) eine Öffnung (12) für die Kältemittel-Zuführung oder -Abführung aufweist, deren Rand insbesondere nach außen gebogen ist.

4. Wärmetauscher nach Anspruch 3, **dadurch gekennzeichnet, dass** die Öffnung (12) als Durchzug ausgebildet ist.

5. Wärmetauscher nach Anspruch 3 oder 4, **dadurch gekennzeichnet, dass** die Öffnung (12) konisch ausgebildet ist mit einem Winkel von maximal 5°, insbesondere 2° bis 3°.

6. Wärmetauscher nach einem der Ansprüche 3 bis 5, **dadurch gekennzeichnet, dass** ein Saugrohr (14), das an dem Deckel (6) mit einer Öffnung (12) angebracht ist, einen Innendurchmesser aufweist, der etwa dem Außendurchmesser des die Öffnung (12) eingrenzenden Randes entspricht.

7. Wärmetauscher nach einem der Ansprüche 3 bis 6, **dadurch gekennzeichnet, dass** ein Einspritzrohr (13), das an dem Deckel (6) mit einer Öffnung (12) angebracht ist, einen Außendurchmesser aufweist, der etwa dem kleinsten Innendurchmesser des die Öffnung eingrenzenden Randes entspricht.

8. Wärmetauscher nach einem der vorhergehenden Ansprüche, **dadurch gekennzeichnet, dass** der Rand des Sammelkasten-Blechs für die Deckel (6) eine Einführschräge aufweist.

9. Wärmetauscher nach einem der vorhergehenden Ansprüche, **dadurch gekennzeichnet, dass** die beiden tunnelförmigen Sammelkasten-Teile (5) eine im Wesentlichen halbkreisförmige Gestalt aufweisen.

10. Wärmetauscher nach einem der vorhergehenden Ansprüche, **dadurch gekennzeichnet, dass** Trennwände (8) im Wärmetauscher derart angeordnet sind, dass der Wärmetauscher 4- oder mehrflutig durchströmt wird.

11. Wärmetauscher nach einem der vorhergehenden Ansprüche, mit Flachrohren und Wellrippen, mit wenigstens einem Sammelkasten, in dessen Boden die Enden der Flachrohre eingeführt sind, wobei die Wellrippan eine Rippenhöhe aufweisen, die dem Abstand jeweils zweier Flachrohre entspricht, und wobei jeweils zwei über einen Rippenbogen verbundene Rippenabschnitte unter einem Öffnungswinkel α zueinander geneigt sind, **dadurch gekennzeichnet, dass** die Wellrippe (3) eine Höhe von 3 bis 6 mm, bevorzugt von 4 bis 5 mm, und eine Rippendichte von 50 bis 90 Rippen, bevorzugt von 60 bis 80 Rippen, besonders bevorzugt 70 Rippen, je 100 mm aufweist.

12. Wärmetauscher nach einem der vorhergehenden Ansprüche, **dadurch gekennzeichnet, dass** der Öffnungswinkel zumindest zweier Rippenabschnitte, bevorzugt vieler oder aller Rippenabschnitte, 22° +/- 7° oder 30° +/-10° beträgt.

13. Wärmeübertrager nach einem der vorhergehenden Ansprüche, **dadurch gekennzeichnet, dass** ein oder mehrere Rippenbögen zumindest bereichsweise einen Krümmungsradius von kleiner als 0,4 mm, bevorzugt kleiner oder gleich 0,35 mm, besonders bevorzugt kleiner oder gleich 0,3 mm, aufweisen.

14. Wärmetauscher nach einem der vorhergehenden Ansprüche, **dadurch gekennzeichnet, dass** die Flachrohre eine Breite von ca. 1,5 bis 3 mm aufweisen.

15. Kraftfahrzeug-Klimaanlage **gekenntzeichnet durch** einen Verdampfer nach einem der vorhergehenden Ansprüche.

## Claims

1. A heat exchanger, in particular a flat pipe evaporator (1) for a motor vehicle air conditioning system, comprising at least one collecting tank (2) made of sheet metal, which is divided in the longitudinal direction into at least two chambers, and the ends of pipes, in particular flat pipes, are introduced in the base thereof, which collecting tank (2) has a tunnel-shaped collecting tank part (5), an essentially flat collecting tank part (4), which forms the base, and covers (6) which are arranged in each case on the front side, **characterised in that** at least one cover (6) is embodied in a flat manner, at least in the area of its outer edge, and is positioned in the collecting tank with a positive fit, the cover (6) is introduced from the front side and on the collecting tank side lies against a number of stops (10) that are formed on the tunnel-shaped part (5) of the collecting tank and/or on the flat part (4) of the collecting tank, wherein the stops (10) are formed as stop pins using an embossing technique and **in that** the cover (6) is secured by bent brackets (11).

2. The heat exchanger as claimed in claim 1, **characterised in that** the brackets (11) are part of the tunnel-shaped part (5) of the collecting tank and/or the flat part (4) of the collecting tank.

3. The heat exchanger as claimed in claim 1 or 2, **characterised in that** the cover (6) has an opening (12) for the supply or return of the cooling medium, the edge of which is bent outwards in particular.

4. The heat exchanger as claimed in claim 3, **characterised in that** the opening (12) is executed as a passage.

5. The heat exchanger as claimed in claim 3 or 4, **characterised in that** the opening (12) is of conical execution with an angle having a maximum value of 5°, and in particular from 2° to 3°.

6. The heat exchanger as claimed in one of claims 3 to 5, **characterised in that** a suction pipe (14), which is attached to the cover (6) with an opening (12), has an internal diameter that corresponds more or less to the external diameter of the edge circumscribing the opening (12).

7. The heat exchanger as claimed in one of claims 3 to 6, **characterised in that** an injection pipe (13), which is attached to the cover (6) with an opening (12), has an external diameter that corresponds more or less to the smallest internal diameter of the edge circumscribing the opening.

8. The heat exchanger as claimed in one of the preceding claims, **characterised in that** the edge of the collecting tank metal sheet for the covers (6) has an insertion taper.

9. The heat exchanger as claimed in one of the preceding claims, **characterised in that** the two tunnel-shaped parts (5) of the collecting tank have an essentially semi-circular form.

10. The heat exchanger as claimed in one of the preceding claims, **characterised in that** separating walls (8) in the heat exchanger are arranged in such a way that the flow through the heat exchanger is four-fold or greater.

11. The heat exchanger as claimed in one of the preceding claims, with flat pipes and corrugated ribs, with at least one collecting tank, into the base of which the ends of the flat pipes are introduced, wherein the corrugated ribs have a rib height which corresponds in each case to the distance between two flat pipes, and wherein two rib sections connected in each case via a rib arc are inclined towards each other at an opening angle •, **characterised in that** the corrugated rib (3) has a height of 3 to 6 mm, preferably 4 to 5 mm, and a rib density of 50 to 90 ribs, preferably 60 to 80 ribs, in particular preferably 70 ribs per 100 mm.

12. The heat exchanger as claimed in one of the preceding claims, **characterised in that** the opening angle of at least two rib sections, preferably a large number or all of the rib sections, amounts to 22° +/- 7° or 30° +/- 10°.

13. The heat exchanger as claimed in one of the preceding claims, **characterised in that** one or more rib arcs have, at least in some areas, a radius of curvature smaller than 0.4 mm, preferably smaller than or equal to 0.35 mm, in particular preferably smaller than or equal to 0.3 mm.

14. The heat exchanger as claimed in one of the preceding claims, **characterised in that** the flat pipes have a width of about 1.5 to 3 mm.

15. A motor vehicle air conditioning system, **characterised by** an evaporator as claimed in one of the preceding claims.

## Revendications

1. Echangeur de chaleur, en particulier évaporateur à tubes plats (1) pour un système de climatisation d'un véhicule automobile, ledit échangeur de chaleur comprenant au moins un bac collecteur (2), en tôle, qui est subdivisé dans le sens de la longueur en au moins deux chambres, et dans le fond duquel sont introduites les extrémités de tubes, en particulier de tubes plats, et le bac collecteur (2) présente une partie (5) du bac collecteur, en forme de tunnel, une partie (4) du bac collecteur, pratiquement plane, qui forme le fond, et présente à chaque fois, côté frontal, un couvercle (6), **caractérisé en ce qu'**au moins un couvercle (6) est configuré de façon plane au moins dans sa zone de bordure extérieure et positionné dans le bac collecteur par complémentarité de forme, **en ce que** le couvercle (6) est introduit par le côté frontal et est en appui, côté bac collecteur, sur plusieurs butées (10) qui sont configurées sur la partie (5) du bac collecteur, en forme de tunnel, et / ou sur la partie plane (4) du bac collecteur, où les butées (10) sont configurées par matriçage comme des pions de butée, et **en ce que** le couvercle (6) est verrouillé au moyen de pattes recourbées (11).

2. Echangeur de chaleur selon la revendication 1, **caractérisé en ce que** les pattes (11) sont parmi les composants de la partie (5) du bac collecteur, en forme de tunnel, et / ou parmi ceux de la partie plane (4) du bac collecteur.

3. Echangeur de chaleur selon la revendication 1 ou 2, **caractérisé en ce que** le couvercle (6) présente une ouverture (12) prévue pour l'amenée ou l'évacuation de fluide frigorigène, ouverture dont le bord est en particulier courbé vers l'extérieur.

4. Echangeur de chaleur selon la revendication 3, **caractérisé en ce que** l'ouverture (12) est configurée comme un passage.

5. Echangeur de chaleur selon la revendication 3 ou 4, **caractérisé en ce que** l'ouverture (12) est configurée de façon conique, en ayant un angle au maximum de 5°, compris en particulier entre 2° et 3°.

6. Echangeur de chaleur selon l'une quelconque des revendications 3 à 5, **caractérisé en ce qu'**un tube d'aspiration (14), qui est fixé sur le couvercle (6) ayant une ouverture (12), présente un diamètre intérieur qui correspond à peu près au diamètre extérieur du bord délimitant l'ouverture (12).

7. Echangeur de chaleur selon l'une quelconque des revendications 3 à 6, **caractérisé en ce qu'**un tube d'injection (13), qui est fixé sur le couvercle (6) ayant une ouverture (12), présente un diamètre extérieur qui correspond à peu près au plus petit diamètre intérieur du bord délimitant l'ouverture.

8. Echangeur de chaleur selon l'une quelconque des revendications précédentes, **caractérisé en ce que** le bord de la tôle du bac collecteur présente un chanfrein d'introduction prévu pour le couvercle (6).

9. Echangeur de chaleur selon l'une quelconque des revendications précédentes, **caractérisé en ce que** les deux parties (5) du bac collecteur, en forme de tunnel, présentent une forme pratiquement demi-circulaire.

10. Echangeur de chaleur selon l'une quelconque des revendications précédentes, **caractérisé en ce que** des parois de séparation (8) sont disposées dans l'échangeur de chaleur, de manière telle que l'échangeur de chaleur soit traversé par 4 flux ou plus.

11. Echangeur de chaleur selon l'une quelconque des revendications précédentes, comprenant des tubes plats et des ailettes ondulées, comprenant au moins un bac collecteur dans le fond duquel sont introduites les extrémités des tubes plats, où les ailettes ondulées présentent une hauteur d'ailettes qui correspond à la distance comprise à chaque fois entre deux tubes plats, et où deux sections d'ailettes reliées à chaque fois par un arc d'ailettes sont inclinées l'une par rapport à l'autre en formant un angle d'ouverture α, **caractérisé en ce que** l'ailette ondulée (3) présente une hauteur de 3 mm à 6 mm, de préférence de 4 mm à 5 mm, et présente, à chaque fois pour 100 mm, une densité d'ailettes de 50 à 90 ailettes, de préférence de 60 à 80 ailettes, en particulier de préférence de 70 ailettes.

12. Echangeur de chaleur selon l'une quelconque des revendications précédentes, **caractérisé en ce que** l'angle d'ouverture au moins de deux sections d'ailettes, de préférence de nombreuses ou de toutes les sections d'ailettes, est de 22° +/- 7° ou de 30° +/- 10°.

13. Echangeur de chaleur selon l'une quelconque des revendications précédentes, **caractérisé en ce qu'**un ou plusieurs arcs d'ailettes présentent au moins partiellement un rayon de courbure inférieur à 0,4 mm, de préférence inférieur ou égal à 0,35 mm, en particulier de préférence inférieur ou égal à 0,3 mm.

14. Echangeur de chaleur selon l'une quelconque des revendications précédentes, **caractérisé en ce que** les tubes plats présentent une largeur de 1,5 mm à 3 mm environ.

15. Système de climatisation d'un véhicule automobile **caractérisé par** un évaporateur selon l'une quelconque des revendications précédentes.
